# EUROPÄISCHE PATENTSCHRIFT

(11) **EP 2 527 574 B1**
(45) Veröffentlichungstag und Bekanntmachung des Hinweises auf die Patenterteilung: **29.01.2014**
(21) Anmeldenummer: 11167265.5
(22) Anmeldetag: 24.05.2011
(51) Int. Cl.: E05D 11/00

(54) **Vorrichtung zur kontaktlosen Übertragung von elektrischer Energie zwischen einer Wand und einem an dieser Wand befestigten Flügel**
Device for contactless transfer of electrical energy between a wall and a leaf fixed to this wall
Dispositif de transmission sans contact d'énergie électrique entre un mur et un battant fixé sur ce mur

(43) Veröffentlichungstag der Anmeldung: 28.11.2012
(62) Teilanmeldung aus: 13155373.7
(73) Patentinhaber: Dr. Hahn GmbH & Co. KG, 41189 Mönchengladbach-Wickrath (DE)
(72) Erfinder: Herglotz, Tibor, 52372 Kreuzau (DE); Steinfeld, Ingo, 40764 Langenfeld (DE)
(74) Vertreter: Kluin, Jörg-Eden

(56) Entgegenhaltungen:
- WO-A1-2010/139515
- DE-U1- 20 305 769
- DE-U1- 20 305 769
- DE-U1-202008 014 318

## Beschreibung

Die Erfindung betrifft eine Vorrichtung zur kontaktlosen Übertragung von elektrischer Energie zwischen einer Wand und einem an dieser Wand um eine Scharnierachse scharniergelenkig befestigten Flügel, bei dem eine an der Wand befestigte Primärspule und eine an dem Flügel befestigte Sekundärspule vorgesehen sind, die sich mit Hilfe eines Bandbolzens in induktiver Wirkverbindung befinden.

Insbesondere Flügel von Türen für Objekte wie Häuser, Geschäfte oder Produktionshallen weisen in zunehmendem Maße die Sicherheit oder den Komfort verbessernde Einrichtungen auf, deren jeweils aktueller Betriebszustand und deren Betätigung durch außerhalb der Tür angeordnete Überwachungs- oder Betätigungseinrichtungen überwacht oder betätigt wird und welche Betriebszustandsänderungen oder eventuell von Sensoren empfangene Signale an die Überwachungs- oder Betätigungseinrichtungen senden.

Beispielhaft sei hier eine in dem Gebäude installierte Gefahrenmeldeanlage genannt, die mit an der Tür vorgesehenen Einrichtungen beispielsweise zur Öffnungs-, Durchbruch-, Verschluss-, Sabotage-, oder Motorschlossüberwachung kommuniziert.

Zur Übertragung von entsprechenden Signalen und elektrischen Leistungen zwischen der Überwachungseinrichtung und an den an der Tür befindlichen Einrichtungen finden im Stand der Technik vielartige Kabel Verwendung, die zwischen dem Flügel und dem Rahmen flexibel verlegt und häufig zum Schutz von einem flexiblen Metallschlauch umgeben sind.

Diese Kabelübergänge beeinträchtigen das optische Erscheinungsbild erheblich und können beim Schließen des Flügels eingeklemmt werden, was zu Beschädigungen oder sogar zur Zerstörung der Kabel führen kann. Darüber hinaus stellen die Kabelübergänge hinsichtlich möglicher Manipulationen Schwachstellen dar, weswegen zum Sabotageschutz eine sogenannte Z-Verdrahtung von Sensoren oder Kontakten auch in dem Kabelübergang verwirklicht ist.

Aus der DE 10 2004 017 341 A1 ist ein Band mit einem eingebauten Trafo für eine kontaktlose Energieübertragung bekannt. Dieses Band umfasst eine in einem Rahmenbandteil angeordnete Primärspule und eine in einem Flügelbandteil angeordnete Sekundärspule. Der magnetischen Ankopplung der Sekundärspule an die Primärspule, die in Richtung der Scharnierachse voneinander beabstandet sind, dient ein beide Spulen durchsetzender Eisenkern, der zugleich den Bandbolzen bildet.

Zwar ist grundsätzlich die kontaktlose Energieübertragung von einem feststehenden Rahmen in einen schwenkbar im Rahmen angeordneten Flügel zur Vermeidung der oben genannten Nachteile wünschenswert. Versuche haben jedoch gezeigt, dass mit dem aus der gattungsgemäßen DE 10 2004 017 341 A1 bekannten Band nur sehr geringe elektrische Leistungen von der Primär- auf die Sekundärseite übertragen werden können, da die Verlustleistung bei der Übertragung sehr hoch ist.

Aus der WO 2010/139515 A1 ist ein Band zur kontaktlosen Energieübertragung von einem feststehenden Rahmen in einen Flügel bekannt, bei dem der Bandbolzen ein Tragelement zum Übertragen mechanischer Kräfte zwischen dem Flügel und dem Rahmen und ein insbesondere in fließfähigem Zustand zu verarbeitendes Flusselement zum Leiten magnetischer Flusslinien zwischen der Primär- und der Sekundärspule umfasst.

Der Erfindung liegt die Aufgabe zugrunde, eine gattungsgemäße Vorrichtung mit einem hinsichtlich der induktiven Wirkverbindung der Primär- und der Sekundärspulen verbesserten Bandbolzen zu schaffen.

Diese Aufgabe wird durch die in Anspruch 1 wiedergegebene Erfindung gelöst.

Der Bandbolzen der erfindungsgemäßen Vorrichtung ist mehrteilig ausgebildet. Er umfasst mindestens zwei als vorgefertigte Bauteile ausgestaltete Flusselemente. Hiermit ist das Bauteil gemeint, welches allein oder in überwiegendem Maße den magnetischen Fluss zwischen der Primärspule und der Sekundärspule leitet. Diese Flusselemente sind vorgefertigt. Hiermit ist gemeint, dass es nicht erst gegossen, gespritzt oder auf sonstige Art an ein anderes, bestehendes Bauteil des Bandbolzens angeformt werden muss. Es liegt vielmehr vor dem Zusammenfügen mit zumindest einem weiteren Teil des Bandbolzens zumindest in nahezu seiner endgültigen Form vor.

Der erfindungsgemäße Bandbolzen umfasst darüber hinaus mindestens zwei Lagerstücke, welche allein oder in überwiegendem Maße der Einleitung von mechanischen Kräften in den Bandbolzen bzw. der Ausübung von mechanischen Kräften durch den Bandbolzen, also letztlich der Übertragung von mechanischen Kräften zwischen dem Flügel und der Wand dienen.

Durch den mehrteiligen Aufbau können die Flusselemente und die Lagerstücke auf verschiedene Eigenschaften, wie geringen magnetischen Widerstand im Falle des Flusselements oder hohe mechanische Belastbarkeit im Falle des Lagerstücks optimiert und dort angeordnet werden, wo diese Eigenschaften in besonderem Maße erforderlich sind. Das vorgefertigte Flusselement kann aus einem für den jeweiligen Anwendungszweck der Vorrichtung besonders geeignetem Material gefertigt sein. Soll beispielsweise die Vorrichtung zur Übertragung einer Wechselspannung von etwa 50 Hz dienen, so kann das Flusselement beispielsweise aus Dynamoblech bestehen oder solches umfassen. Weist die Wechselspannung eine höhere Frequenz auf, beispielsweise im Kilohertzbereich, so kann das Flusselement beispielsweise aus amorphen oder nanokristallinen Bändern oder auch aus Ferriten bestehen oder solche umfassen.

Da die Fertigung der Flusselemente separat von den weiteren Teilen des Bandbolzens erfolgt, ist sie besonders einfach und preisgünstig. Auch können für unterschiedliche Anwendungszwecke optimierte Flusselemente zusammen mit den weiteren Bauteilen des Bandbolzens in einer Art Baukastensystem vorgehalten werden.

Die Flusselemente umfassen Stirnseiten, von denen zumindest eine gegen eine Gegenstirnseite eines Lagerstücks verspannt ist. Hierdurch sind das Lagerstück und das Flusselement zuverlässig zueinander fixiert.

Das Flusselement ist bevorzugt rotationssymmetrisch. Hierdurch kann es zugunsten eines besonders geringen magnetischen Widerstands eine größtmögliche Querschnittsfläche aufweisen. Zudem sind störende, axial auf der Oberfläche des Bandbolzens verlaufende Kanten des Flusselements, wie sie etwa bei einem aus Halbschalen gebildeten Flusselement denkbar sind, ausgeschlossen.

Zum Bewirken der Verspannung ist bei einer ersten, bevorzugten Variante des Bandbolzens mindestens ein die Flusselemente in einer zentralen Bohrung durchsetzendes Zugelement vorgesehen, das mit mindestens einem Lagerstück verbunden ist. Dabei werden der Durchmesser des Zugelements und der Bohrung des Flusselements möglichst klein gehalten, damit das Flusselement die maximal mögliche Querschnittsfläche zur Minimierung des magnetischen Widerstands aufweist. Für das Zugelement findet daher vorzugsweise ein Werkstoff Verwendung, welcher eine zur Erzielung der für den jeweiligen Anwendungsfall erforderlichen Stärke der Verspannung ausreichende Zugfestigkeit aufweist.

Das Zugelement ist vorzugsweise mit mindestens einem Lagerstück verschraubt, da diese Verbindung maschinentechnisch einfach realisierbar und lösbar ist. Zudem kann eine gewünschte Zugspannung durch Festlegung des Drehmoments, mit welcher die Verschraubung erfolgt, erzielt werden.

Die erfindungsgemäße Vorrichtung umfasst zwei voneinander beabstandete Spulenpaare, bestehend jeweils aus einer Primär- und einer Sekundärspule. Dies beispielsweise dann, wenn ein Spulenpaar der Übertragung elektrischer Leistung, das andere Spulenpaar der Übertragung elektrischer Signale zwischen Band und Flügel dienen soll. Der erfindungsgemäße Bandbolzen umfasst zwei voneinander durch ein Mittelstück, welches voneinander fort weisende Gegenstirnseiten umfasst, voneinander beabstandete Flusselemente. Die Flusselemente können durch unterschiedliche Dimensionierung und Materialwahl an die mit Hilfe des jeweiligen Spulenpaars zu übertragende Leistung, Frequenz, Signalform etc. angepasst sein.

Um beispielsweise die Übertragung von Stößen oder Schwingungen von dem einen Flusselement auf das andere Flusselement zu reduzieren, kann das Mittelstück so ausgebildet sein, dass es dämpfende Eigenschaften aufweist. Hierzu kann es beispielsweise aus einem dämpfende Eigenschaften aufweisenden Material, beispielsweise einem geeigneten Kunststoffmaterial, ausgebildet sein.

Das Mittelstück weist vorzugsweise eine Durchgangsbohrung auf, die von dem Zugelement durchsetzt wird, welches mit Lagerstücken verschraubt ist, die Endstücke, d.h. die beiden Endbereiche des Bandbolzens bilden, denen im wesentlichen die Lagerfunktion zukommt und die der Übertragung mechanischer Kräfte dienen.

Bei einem zweiten Ausführungsbeispiel der erfindungsgemäßen Vorrichtung ist an mindestens einem Flusselement stirnseitig ein Gewindefortsatz oder eine Gewindebohrung und an der zugewandten Gegenstirnseite des Lagerstücks eine komplementäre Gewindebohrung oder ein Gewindefortsatz vorgesehen, so dass das mindestens eine Flusselement mit dem Lagerstück verschraubbar ist. Dieses Ausführungsbeispiel unterscheidet sich von dem oben beschriebenen, ersten Ausführungsbeispiel somit darin, dass kein separates Zugelement vorhanden ist, sondern die Verspannung der Stirn- und Gegenstirnseiten gegeneinander, durch ein Eindrehen des Gewindefortsatzes in die Gewindebohrung erzeugt wird. Die Stärke der Verspannung bzw. der Wert der Druckkraft, mit welcher die Stirn- und Gegenstirnseiten aufeinander liegen, kann wiederum durch die Vorgabe des Drehmoments, mit welchem der Eindrehvorgang erfolgt, bestimmt werden.

Da der Bandbolzen für eine Vorrichtung mit zwei Spulenpaaren geeignet ist, umfasst er die zwei voneinander durch ein Mittelstück voneinander beabstandeten Flusselemente. Das Mittelstück weist voneinander fort weisende Gegenstirnseiten auf, wobei an den Gegenstirnseiten zu den Gewindefortsätzen oder Gewindebohrungen der Flusselemente komplementäre Gewindebohrungen oder Gewindefortsätze vorgesehen sind, so dass die Flusselemente mit dem Mittelstück verschraubbar sind. Das Mittelstück kann wiederum derart ausgebildet sein, dass es dämpfende Eigenschaften aufweist.

Bei beiden Ausführungsformen ist es vorteilhaft, wenn die Lagerstücke eine Zentrierfläche und die Flusselement eine Gegenzentrierfläche aufweisen, so dass Lagerstück und Flusselement im Rahmen zulässiger Toleranzen zuverlässig zueinander positioniert sind, ohne dass es hierzu über das bloße Zusammenfügen hinausgehender Maßnahmen bedarf.

Vorzugsweise weist auch das Mittelstück Gegenzentrierflächen für jeweils eine Zentrierfläche eines Flusselements auf.

Um zu vermeiden, dass die induktive Ankopplung von Primär- und Sekundärspule durch unnötige Streuverluste beeinträchtigt wird, bestehen die Lagerstücke besonders bevorzugt aus einem Material mit geringer Permeabilität. Auch wird aufgrund dieser Maßnahme die Störanfälligkeit gegen äußere Magnetfelder, die möglicherweise auf die Lagerstücke wirken, reduziert.

Vorzugsweise ist auch das Mittelstück aus einem Material mit geringer Permeabilität gefertigt um ein unerwünschtes magnetisches Ankoppeln der beiden Flusselemente zu reduzieren.

Die Erfindung bezieht sich auch auf einen Bandbolzen für sich genommen einer Vorrichtung nach der vorbeschriebenen Art. Bei den für die einzelnen Teile verwendeten Materialien handelt es sich vorzugsweise nicht um aus verschiedenen Materialien zusammengesetzte Bauteilen, wie etwa einen mit hochpermeablem Material umspritzten Metallkern. Sondern jedes Teil besteht vorzugsweise aus einem einzigen handelsüblichen Material oder aus einer einzigen handelsüblichen Materialkombination.

Die Erfindung soll nun anhand von in den Zeichnungen gezeigten Ausführungsbeispielen näher erläutert werden. Es zeigen:
- Fig. 1: - schematisch - ein Ausführungsbeispiel einer erfindungsgemäßen Vorrichtung, teilweise im Längsschnitt;
- Fig. 2: eine perspektivische Darstellung eines ersten Ausführungsbeispiels eines Bandbolzens einer erfindungsgemäßen Vorrichtung;
- Fig. 3: eine Ansicht wie in Fig. 2, jedoch als Explosionsdarstellung;
- Fig. 4: eine Seitenansicht eines Bandbolzens wie in Fig. 2;
- Fig. 5: eine Stirnansicht eines Bandbolzens wie in Fig. 2;
- Fig. 6: eine Schnittdarstellung eines Bandbolzens wie in Fig. 4;
- Fig. 7: eine vergrößerte Darstellung eines Details aus Fig. 6;
- Fig. 8: eine perspektivische Darstellung eines zweiten Ausführungsbeispiels eines Bandbolzens einer erfindungsgemäßen Vorrichtung;
- Fig. 9: eine Ansicht wie in Fig. 8, jedoch als Explosionsdarstellung;
- Fig. 10: eine Seitenansicht eines Bandbolzens wie in Fig. 8;
- Fig. 11: eine Stirnansicht eines Bandbolzens wie in Fig. 10;
- Fig. 12: eine Schnittdarstellung eines Bandbolzens wie in Fig. 10 sowie
- Fig. 13: eine vergrößerte Darstellung eines Details der Fig. 12.

Die in Fig. 1 schematisch dargestellte und als Ganzes mit 100 bezeichnete Vorrichtung umfasst zwei Paare von Primär- und Sekundärspulen, nämlich eine Primär-Leistungsspule 1 und eine Sekundär-Leistungsspule 2, sowie eine Signal-übertragungsspule 9 und eine mit dieser in induktiver Ankopplung befindliche Signalübertragungsspule 10. Alle Spulen sind von ein und demselben Bandbolzen 3, 103 durchsetzt. Der Bandbolzen ist - im Gegensatz zum Rest der Vorrichtung - nicht im Längsschnitt dargestellt.

Der Bandbolzen 3, 103 verbindet Bandteile 14, 15, 16 schwenkbar um eine Scharnierachse S. Die Vorrichtung 100 ist ähnlich einem dreiteiligen Band aufgebaut. Sie kann zusätzlich zu die Last des Flügels aufnehmenden Bändern bekannter Bauart zwischen Flügel und Rahmen angeordnet sein oder anstelle eines solchen Bandes. Die Vorrichtung 100 kann demnach auch mechanische Kräfte, insbesondere zwischen Wand und Flügel zu übertragende Kräfte aufnehmen.

Der Bandbolzen 3, 103 ist mehrteilig ausgebildet. Er umfasst zwei voneinander beabstandete Flusselemente 4, 4'; 104, 104', die durch ein Mittelstück 7, 107 voneinander beabstandet sind. Die Flusselemente 4, 4'; 104, 104' sind derart dimensioniert, dass sie den von den Spulen 1, 2; 9, 10 umschlossenen Raum im wesentlichen vollständig ausfüllen, jedoch nicht aus ihnen herausragen.

Ferner umfasst der Bandbolzen sich von den beiden Flusselementen 4, 4'; 104, 104' nach außen erstreckende Lagerstücke 8, 8'; 108, 108', welche der Lagerung des Bandbolzens in den Bandteilen 14, 16 sowie der Übertragung von mechanischen Kräften dienen. Der Lagerung des Bandbolzens in dem Bandteil 15 dient das Mittelstück 7, 107.

Der Bandbolzen 3, 103 ist - wie nachfolgend noch anhand der Fig. 2 bis 13 näher erläutert wird - komplett aus Einzelteilen aufgebaut. Die Flusselemente 4, 4'; 104, 104' bestehen aus weichmagnetischem Material, beispielsweise aus Ferrit. Das Mittelstück 7, 107 ist zur magnetischen Entkopplung der Flusselemente 4, 4'; 104, 104', wie auch die Lagerstücke 8, 8'; 108, 108' aus einem Material mit einer geringen Permeabilität gefertigt.

Um dem Bandbolzen 3, 103 dämpfende Eigenschaften zu verleihen, die die Übertragung beispielsweise von Vibrationen zwischen den Flusselementen 4, 4'; 104, 104' zumindest reduziert, kann das Mittelstück 7, 107 aus einem dämpfenden Material, beispielsweise aus Kunststoff bestehen. Zur Festlegung in Richtung der Scharnierachse S weist es eine Einschnürung 13 auf, in die eine in der Zeichnung nicht dargestellte Stiftschraube eingreift.

Anhand der Fig. 2 bis 7 soll nun ein erstes bevorzugtes Ausführungsbeispiel des Bandbolzens 3 näher erläutert werden. Dieses Ausführungsbeispiel umfasst ein Zugelement 6, welches stangenförmig ausgebildet und an beiden Enden mit einem Gewinde 6' versehen ist. Das Zugelement 6 kann auch als durchgehende Gewindestange ausgebildet sein. Die Gewinde 6, 6' greifen, wie insbesondere Fig. 6 zeigt, in hierzu komplementäre Innengewinde 6" der Lagerstücke 8, 8' ein. Das Zugelement 6 ist also mit den Lagerstücken 8, 8' verschraubt. Mit ihm werden auf die Lagerstücke 8, 8' Zugkräfte ausgeübt, so dass diese mit Gegenstirnseiten 17, 17' an Stirnseiten 18, 18' der Flusselemente 4, 4' anliegen (s. Fig. 3), also die Stirnseiten 18, 18' der Flusselemente 4, 4' gegen Gegenstirnseiten 17, 17' der Lagerstücke 8, 8' verspannt sind.

Das Zugelement 6 bewirkt zudem, dass die jeweils anderenends der Flusselemente 4, 4' vorgesehenen Stirnseiten 19, 19' gegen Gegenstirnseiten 20, 20' des Mittelstücks 7 verspannt sind.

Die Höhe der Zugspannung, die durch den Zuganker bewirkt wird, lässt sich durch das Drehmoment, mit welchem die Lagerstücke 8, 8' angezogen werden, beeinflussen. Zum Ansetzen eines geeigneten Drehwerkzeugs umfassen sie Schlüsselflächen 8a, 8a'.

Die Innengewinde 6" können selbstfurchend ausgebildet sein, so dass in den Lagerstücken 8, 8' lediglich Zylinderbohrungen vorgesehen sein müssen. Das Zugelement 6 ist aus einem zur Aufnahme hoher Zugspannungen geeignetem Material ausgebildet, wie beispielsweise einer Eisen-Legierung. Wie Fig. 5 zeigt, kann hierdurch der Durchmesser des Zugelements relativ klein sein, beispielsweise kleiner als die Hälfte des Durchmessers des Bandbolzens. Bei dem dargestellten Ausführungsbeispiel ist der Durchmesser des Zugelements geringfügig größer als ein Drittel des Durchmessers des Bandbolzens 3. Durch den relativ kleinen Durchmesser können die Flusselemente 4, 4' eine relativ große Querschnittsfläche einnehmen. Hieraus resultiert ein besonders geringer magnetischer Widerstand und eine höchstmögliche Eigenstabilität der Flusselemente 4, 4'.

Werden die Lagerstücke 8, 8' nur so fest auf das Zugelement 6 aufgeschraubt, dass es nicht aufgrund der Zugspannung bis an die Grenze seiner insbesondere elastischen Verformbarkeit gedehnt wird, so weist der Bandbolzen 3, insbesondere gepaart mit der dämpfenden Ausgestaltung des Mittelstücks 7, insgesamt eine stoßdämpfende Wirkung auf. Denn das mittlere Bandteil 15, welches regelmäßig an einem Flügel befestigt ist, kann sich im Umfang der Verformung relativ zu den Bandteilen 14, 16, die regelmäßig an der Wand befestigt sind, unter der Wirkung äußerer Kräfte verlagern.

Wie insbesondere Fig. 6 und 7 zeigen, sind die Flusselemente 4, 4' an ihren beiden Stirnseiten 18, 19; 18', 19' mit etwa kegelstumpfförmigen Fasen 11 versehen, die mit an dem Mittelstück 7 bzw. an den Lagerstücken 8, 8' vorgesehenen, komplementären Fasen 12 selbstzentrierend zusammenwirken und somit Zentrierflächen und Gegenzentrierflächen für die Lagerstücke 8, 8', die Flusselemente 4, 4' und das Mittelstück 7 bilden.

Der Bandbolzen 3 ist bei der Herstellung und auch für den Verarbeiter, der ihn in die Vorrichtung 100 einsetzt, leicht zu montieren. Es sind keine ferritischen Halbschalen und auch keine oft kritischen Verklebungen vorhanden. Der Bandbolzen ist einfach aufgebaut und weist einen automatischen Toleranzausgleich in der Baugruppenlänge durch die elastischen Eigenschaften des Mittelstücks 7 und des Zugelements 6 auf. Er ist durch die selbstzentrierenden Bauteile stets zentrisch montiert und daher leicht am Band bzw. der Vorrichtung montierbar. Er ist sehr leicht an weitere Maß- und Spulensituationen anpassbar (Baukastensystem).

Durch den geringen magnetischen Widerstand der Flusselemente 4, 4' ist die induktive Ankopplung optimiert. Durch die stoßdämpfende Wirkung des Mittelstücks 7, welches ein Kunststoffteil umfassen kann, wird die unerwünschte Schwingungs- oder Stoßübertragung zwischen den Flusselementen 4, 4' reduziert und die Zähigkeit des Bandbolzens 3 verbessert. Der geringe Durchmesser des Zugelements erlaubt einen effektiven Einsatz des die stoßdämpfende Wirkung aufweisenden Mittelteils. Durch die Verschraubung des Zugelements 6 mit den Lagerstücken 8, 8' ist der Aufbau des Bandbolzens 3 flexibel, da sowohl die Flusselemente 4, 4', als auch das Mittelstück 7 leicht austauschbar sind.

Die Fig. 7 bis 12 zeigen ein als Ganzes mit 103 bezeichnetes, zweites Ausführungsbeispiel eines zum Bandbolzen, der alternativ zum ersten Ausführungsbeispiel 3 verwendbar ist. Sich in ihrer Funktion entsprechende Bauteile des zweiten Ausführungsbeispiels sind mit denselben Bezugsziffern, jedoch um 100 erhöht bezeichnet.

Im Unterschied zu dem ersten Ausführungsbeispiel weist der Bandbolzen 103 kein Zugelement auf. Vielmehr sind zwei Flusselemente 104, 104' vorgesehen, die an ihren beiden Stirnenden jeweils Gewindefortsätze 104a, 104a' aufweisen. Diese Gewindefortsätze 3 greifen in komplementäre Gewindebohrungen 105, 105' ein, die in den Lagerstücken 108, 108' und dem Mittelstück 107 vorgesehen sind (Fig. 9). Die Lagerstücke 108, 108' weisen Schlüsselflächen 108a, 108a' auf. Wie Fig. 12 zeigt, stoßen die Flusselemente 104, 104' wiederum nicht aneinander, sondern es ist ein Luftspalt 121 zwischen ihnen vorgesehen, um die Entkopplung der beiden Flusselemente 104, 104' voneinander zu verbessern und eine geringe Relatiwerlagerung der beiden Flusselemente 104, 104' und damit der Lagerstücke 108, 108' zueinander zum Zwecke der Stoßdämpfung zu ermöglichen. Hierzu weist das Mittelstück 107 wiederum stoßdämpfende Eigenschaften und eine geringe Permeabilität auf. Die Flusselemente 104, 104' bestehen aus einem weichferromagnetischen Werkstoff, beispielsweise Ferrit.

Alle Teile 104, 104', 105, 107, 108, 108' des Bandbolzens 103 sind miteinander verschraubt. Auch bei diesem Ausführungsbeispiel sind Fasen 111, 112 vorgesehen, die eine Selbstzentrierung der Bauteile beim Zusammenschrauben bewirken.

Es versteht sich, dass alternativ die Gewindefortsätze auch an den Lager- und Mittelstücken und dementsprechend die komplementären Gewindebohrungen in den Flusselementen verwirklicht sein können.

Im zusammengefügten Zustand der erfindungsgemäßen Vorrichtung definiert der Bandbolzen die Scharnierachse S, d.h. seine Längsmittelachse A und die Scharnierachse S fallen zusammen.

### Bezugszeichenliste:

- 100: Vorrichtung
- 1: Primär-Leistungsspule
- 2: Sekundär-Leistungsspule
- 3, 103: Bandbolzen
- 4, 4'; 104, 104': Flusselemente
- 104a, 104a': Gewindefortsätze
- 6: Zugelement
- 6': Gewinde
- 6": Innengewinde
- 7, 107: Mittelstück
- 8, 8'; 108, 108': Lagerstücke
- 8a, 8a'; 108a, 108a': Schlüsselflächen
- 9: Signalübertragungsspule
- 10: Signalübertragungsspule
- 11, 111: Fasen
- 12, 112: Fasen
- 13: Einschnürung
- 14: Bandteil
- 15: Bandteil
- 16: Bandteil
- 17, 17'; 117, 117': Gegenstirnseiten
- 18, 18'; 118, 118': Stirnseiten
- 19, 19'; 119, 119': Stirnseiten
- 20, 20'; 120, 120': Gegenstirnseiten
- 105: Gewindebohrung
- 121: Luftspalt
- A: Mittellängsachse des Bandbolzens
- S: Scharnierachse

## Patentansprüche

1. Vorrichtung zur kontaktlosen Übertragung von elektrischer Energie zwischen einer Wand und einem an dieser Wand um eine Scharnierachse (S) scharniergelenkig befestigten Flügel, mit einer an der Wand befestigbaren Primärspule (1, 10), mit einer an dem Flügel befestigbaren Sekundärspule (2, 9), und mit einem als magnetischer Flussleitkörper zwischen der Primärspule (1, 10) und der Sekundärspule (2, 9) dienenden Bandbolzen (3, 103), wobei der Bandbolzen (3, 103) mindestens ein als vorgefertigtes Bauteil ausgestaltetes Flusselement (4, 4'; 104, 104') mit Stirnseiten (18, 19; 18', 19'; 118, 119; 118', 119') sowie zumindest zwei Lagerstücke (8, 8'; 108, 108') mit jeweils einer Gegenstirnseite (17, 17'; 20, 20'; 117, 117'; 120, 120') umfasst, und mindestens eine Stirnseite (18, 19; 18', 19'; 118, 119; 118', 119') des Flusselements (4, 4'; 104, 104') gegen eine Gegenstirnseite (17, 17'; 20, 20'; 117, 117'; 120, 120') eines Lagerstücks (8, 8'; 108, 108') verspannt ist,
**dadurch gekennzeichnet, dass**
die Vorrichtung zwei voneinander beabstandete Spulenpaare, bestehend jeweils aus einer Primär- und einer Sekundärspule umfasst und
der Bandbolzen (6) zwei voneinander durch ein Mittelstück (7), welches voneinander fort weisende Gegenstirnseiten (20, 20') umfasst, beabstandete Flusselemente (4, 4'; 104, 104') aufweist.

2. Vorrichtung nach Anspruch 1, **dadurch gekennzeichnet, dass** ein die Flusselemente (4, 4') durchsetzendes Zugelement (6) vorgesehen ist, das mit mindestens einem Lagerstück (8, 8') verbunden ist.

3. Vorrichtung nach Anspruch 2, **dadurch gekennzeichnet, dass** das Zugelement (6) mit mindestens einem Lagerstück (8, 8') verschraubt ist.

4. Vorrichtung nach einem der Ansprüche 1 bis 3, **dadurch gekennzeichnet, dass** das Mittelstück (7) dämpfende Eigenschaften aufweist.

5. Vorrichtung nach einem der Ansprüche 2 bis 4, **dadurch gekennzeichnet, dass** das Zugelement (6) mit Lagerstücken (8, 8') verschraubt ist, die Endstücke bilden.

6. Vorrichtung nach Anspruch 1, **dadurch gekennzeichnet, dass** an mindestens einem Flusselement (104, 104') stirnseitig mindestens ein Gewindefortsatz (104a, 104a') oder eine Gewindebohrung, und dass an der zugewandten Gegenstirnseite (117, 117') des entsprechenden Lagerstücks (108, 108') eine komplementäre Gewindebohrung (105') oder ein Gewindefortsatz vorgesehen sind, so dass das mindestens eine Flusselement (103) mit dem Lagerstück (108, 108') verschraubbar ist.

7. Vorrichtung nach Anspruch 6, **dadurch gekennzeichnet, dass** der Bandbolzen (103) zwei voneinander durch ein Mittelstück (107), welches voneinander fort weisende Gegenstirnseiten (120, 120') umfasst, voneinander beabstandete Flusselemente (104, 104') umfasst, wobei das Mittelstück (107) an seinen Gegenstirnseiten (120, 120') zu den Gewindefortsätzen (104a, 104a') oder den Gewindebohrungen der Flusselemente (104, 104') komplementäre Gewindebohrungen (105) oder Gewindefortsätze umfasst, so dass die Flusselemente (104, 104') mit dem Mittelstück (107) verschraubbar sind.

8. Vorrichtung nach Anspruch 7, **dadurch gekennzeichnet, dass** das Mittelstück (107) dämpfende Eigenschaften aufweist.

9. Vorrichtung nach einem der Ansprüche 1 bis 8, **dadurch gekennzeichnet, dass** die Lagerstücke (8, 8'; 108, 108') Schlüsselflächen (8a, 8a'; 108a, 108a') zum Ansetzen eines Drehwerkzeugs aufweisen.

10. Vorrichtung nach einem der Ansprüche 1 bis 9, **dadurch gekennzeichnet, dass** die Lagerstücke (8, 8'; 108, 108') jeweils eine Zentrierfläche (17, 17'; 117, 117') und die Flusselemente jeweils eine Gegenzentrierfläche (18, 19; 18', 19'; 118, 119; 118', 119') aufweisen.

11. Vorrichtung nach einem der Ansprüche 1 bis 10, **dadurch gekennzeichnet, dass** das Mittelstück (7, 107) Gegenzentrierflächen (20, 20'; 120, 120') für jeweils eine Zentrierfläche (19, 19'; 119, 119') eines Flusselements (4, 4'; 104, 104') umfasst.

12. Vorrichtung nach einem der Ansprüche 1 bis 11, **dadurch gekennzeichnet, dass** die Lagerstücke (8, 8'; 108, 108') aus einem Material mit geringer Permeabilität gefertigt sind.

13. Vorrichtung nach einem der Ansprüche 1 bis 12, **dadurch gekennzeichnet, dass** das Mittelstück (7, 107) aus einem Material mit geringer Permeabilität gefertigt ist.

## Claims

1. A device for noncontact transmission of electric energy between a wall and a leaf attached to this wall with a hinge-like joint about a hinge axis (S), having a primary coil (1, 10) that can be attached to the wall, having a secondary coil (2, 9) that can be attached to the leaf and having a hinge bolt (3, 103) that serves as the magnetic flux-conducting body between the primary coil (1, 10) and the secondary coil (2, 9), where the hinge bolt (3, 103) comprises at least one flux element (4, 4'; 104, 104') having end faces (18, 19; 18', 19'; 118, 119; 118', 119') as well as at least two bearing pieces (8, 8'; 108, 108') each with an opposing end face (17, 17'; 20, 20'; 117, 117'; 120, 120'), said flux element designed as a prefabricated component, and having at least one end face (18, 19; 18', 19'; 118, 119; 118', 119') of the flux element (4, 4'; 104, 104') which is braced against an opposing end face (17, 17', 20, 20'; 117, 117'; 120, 120') of a bearing piece (8, 8'; 108, 108'),
**characterized in that**
the device comprises two coil pairs spaced a distance apart from one another, each consisting of a primary coil and a secondary coil, and
the hinge bolt (6) comprises two opposing end faces (20, 20') facing away from one another through a central piece (7), having flux elements (4, 4'; 104, 104') spaced a distance apart.

2. The device according to claim 1, **characterized in that** a tension element (6) passing through the flux elements (4, 4') and connected to at least one bearing piece (8, 8') is provided.

3. The device according to claim 2, **characterized in that** the tension element (6) is screwed onto at least one bearing piece (8, 8').

4. The device according to any one of claims 1 to 3, **characterized in that** the central piece (7) has damping properties.

5. The device according to any one of claims 2 to 4, **characterized in that** the tension element (6) is screwed onto bearing pieces (8, 8'), which form end pieces.

6. The device according to claim 1, **characterized in that** at least one thread extension (104a, 104a') or a threaded borehole is provided on least one flux element (104, 104') at the end and a complementary threaded borehole (105') or a thread extension is provided on the facing opposing end face (117, 117') of the corresponding bearing piece (108, 108'), so that the at least one flux element (103) can be screwed connected to the bearing piece (108, 108').

7. The device according to claim 6, **characterized in that** the hinge bolt (103) comprises two opposing end faces (120, 120') which face away from one another // the hinge bolt comprises flux elements (104, 104') spaced a distance apart from one another by means of a central piece (107), wherein the central piece (107) comprises complementary threaded boreholes (105) or thread extensions on the opposing end faces (120, 120') to the thread extensions (1 04a, 104a') or the threaded boreholes of the flux elements (104, 104'), so that the flux elements (104, 104') can be screw-connected to the central piece (107).

8. The device according to claim 7, **characterized in that** the central piece (107) has damping properties.

9. The device according to any one of claims 1 to 8, **characterized in that** the bearing pieces (8, 8'; 108, 108') have key areas (8a, 8a'; 108a, 108a') for attaching a turning tool.

10. The device according to any one of claims 1 to 9, **characterized in that** the bearing pieces (8, 8', 108, 108') each have a centering face (17, 17'; 117, 117'), and the flux elements each have an opposing centering face (18, 19; 18', 19'; 118, 119; 118', 119').

11. The device according to any one of claims 1 to 10, **characterized in that** the central piece (7, 107) comprises opposing centering faces (20, 20'; 120, 120') each for one centering face (19, 19'; 119, 119') of a flux element (4, 4'; 104, 104').

12. The device according to any one of claims 1 to 11, **characterized in that** the bearing pieces (8, 8'; 108, 108') are made of a material having a low permeability.

13. The device according to any one of claims 1 to 12, **characterized in that** the central piece (7, 107) is made of a material having a low permeability.

## Revendications

1. Dispositif pour la transmission sans contact d'énergie électrique entre un mur et un battant qui est fixé à ce mur de façon articulée à charnière autour d'un axe de charnière (S), comprenant une bobine primaire (1, 10) pouvant être fixée au mur, une bobine secondaire (2, 9) pouvant être fixée au battant, et une broche de charnière (3, 103) qui sert de corps conducteur de flux magnétique entre la bobine primaire (1, 10) et la bobine secondaire (2, 9), dans lequel la broche de charnière (3, 103) comprend au moins un élément de flux (4, 4' ; 104, 104') constitué par un élément préfabriqué présentant des côtés frontaux (18, 19 ; 18', 19' ; 118, 119 ; 118', 119'), ainsi qu'au moins deux segments d'articulation (8, 8' ; 108, 108') ayant chacun un côté frontal conjugué (17, 17' ; 20, 20' ; 117, 117' ; 120, 120'), et dans lequel au moins un côté frontal (18, 19 ; 18', 19' ; 118, 119 ; 118', 119') de l'élément de flux (4, 4' ; 104, 104') est serré avec précontrainte contre un côté frontal conjugué (17, 17' ; 20, 20' ; 117, 117' ; 120, 120') d'un segment d'articulation (8, 8' ; 108, 108')
**caractérisé par le fait que**
le dispositif comprend deux paires de bobines espacées l'une de l'autre composées chacune d'une bobine primaire et d'une bobine secondaire et
la broche de charnière (6) comprend deux éléments de flux 4, 4' ; 104, 104') maintenus espacés l'un de l'autre par un segment central (7) qui présente des côtés frontaux conjugués (20, 20') dirigés en sens inverse l'un de l'autre.

2. Dispositif selon la revendication 1, **caractérisé par le fait qu'**il comporte un élément de traction (6) qui traverse les éléments de flux (4, 4') et qui est relié à au moins un segment d'articulation (8, 8').

3. Dispositif selon la revendication 2, **caractérisé par le fait que** l'élément de traction (6) est assemblé par vissage à au moins un segment d'articulation (8, 8').

4. Dispositif selon l'une des revendications 1 à 3, **caractérisé par le fait que** le segment central (7) présente des propriétés amortisseuses.

5. Dispositif selon l'une des revendications 2 à 4, **caractérisé par le fait que** l'élément de traction (6) est assemblé par vissage à des segments d'articulation (8, 8') qui forment les segments extrêmes.

6. Dispositif selon la revendication 1, **caractérisé par le fait que**, sur au moins un élément de flux (104, 104'), est formé, côté frontal, au moins un prolongement fileté (104a, 104a') ou un perçage fileté, et **par le fait qu'**au côté frontal conjugué (117, 117') du segment d'articulation correspondant (108, 108'), est formé un perçage fileté complémentaire (105') ou un prolongement fileté, de telle sorte que l'au moins un élément de flux (103) est apte à être assemblé par vissage au segment d'articulation (108, 108').

7. Dispositif selon la revendication 6, **caractérisé par le fait que** la broche de charnière (103) présente deux éléments de flux (104, 104') maintenus espacés l'un de l'autre par un segment central (107) qui présente des côtés frontaux conjugués (120, 120', dirigés en sens inverse l'un de l'autre, le segment central (107) comprenant, à ses côtés frontaux conjugués (120, 120'), des perçages filetés (105) ou des prolongement filetés qui sont complémentaires des prolongements filetés (104a, 104a') ou des perçages filetés des éléments de flux (104, 104'), de telle sorte que les éléments de flux (104, 104') sont aptes à être assemblés au segment central (107) par vissage.

8. Dispositif selon la revendication 7, **caractérisé par le fait que** le segment central (107) présente des propriétés amortisseuses.

9. Dispositif selon l'une des revendications 1 à 8, **caractérisé par le fait que** les segments d'articulation (8, 8' ; 108, 108') présentent des méplats d'écrou (8a, 8a' ; 108a, 108a') destinés à recevoir un outil de rotation.

10. Dispositif selon l'une des revendications 1 à 9, **caractérisé par le fait que** les segments d'articulation (8, 8' ; 108, 108') présentent chacun une surface de centrage (17, 17' ; 117, 117') et les éléments de flux présentent chacun une surface de centrage conjuguée (18, 19 ; 18', 19') ; 118, 119 ; 118', 119').

11. Dispositif selon l'une des revendications 1 à 10, **caractérisé par le fait que** le segment central (7, 107) comprend des surfaces de centrage conjuguées (20, 20' ; 120, 120') correspondant chacune à une surface de centrage (19, 19' ; 119, 119') d'un élément de flux (4, 4' ; 104, 104').

12. Dispositif selon l'une des revendications 1 à 11, **caractérisé par le fait que** les segments d'articulation (8, 8' ; 108, 108') sont fabriqués en une matière de faible perméabilité.

13. Dispositif selon l'une des revendications 1 à 12, **caractérisé par le fait que** la segment central (7, 107) est fabriqué en une matière de faible perméabilité.
